# EUROPÄISCHE PATENTSCHRIFT

(11) **EP 0 271 594 B1**
(45) Veröffentlichungstag und Bekanntmachung des Hinweises auf die Patenterteilung: **22.04.1992**
(21) Anmeldenummer: 86117489.4
(22) Anmeldetag: 16.12.1986
(51) Int. Cl.: H01R 4/40

(54) **Klemmvorrichtung**
Clamping device
Dispositif de serrage

(43) Veröffentlichungstag der Anmeldung: 22.06.1988
(73) Patentinhaber: Weidmüller Interface GmbH & Co., D-32760 Detmold (DE)
(72) Erfinder: Schmode, Hartmut, D-4933 Blomberg (DE); Krüger, Peter, D-4930 Detmold (DE); Wilmes, Manfred, D-4930 Detmold (DE)
(74) Vertreter: Stracke, Alexander, Dipl.-Ing.

(56) Entgegenhaltungen:
- FR-A- 1 361 545
- FR-A- 2 251 928

## Beschreibung

Die Erfindung betrifft eine Klemmvorrichtung mit einem Klemmkäfig, in den eine Klemmschraube im wesentlichen parallel zu einer im Klemmkäfig vorgesehenen Einsteckaufnahme für einen anzuschließenden elektrischen Leiter eingeschraubt ist, und mit einem Druckstück, das in dem Klemmkäfig in Richtung auf den eingelegten elektrischen Leiter im Sinne seiner Klemmung drehbar gehalten ist und das in die Wegbahn der Klemmschraube ragt, die auf das Druckstück im Sinne der Leiterklemmung einwirkt, wobei auf das Druckstück ferner eine Feder im Sinne seiner Rückführung in die Offenstellung der Klemmvorrichtung einwirkt. Bei einer bekannten Klemmvorrichtung der gattungsgemäßen Art (DE-A-23 57 091) wird zwar durch die Feder die Rückführung des Druckstückes und damit der Klemmvorrichtung in die Offenstellung erreicht, jedoch muß dort eine gesonderte Feder in den Innenraum des Käfigs hineinpraktiziert werden, was platzaufwendig ist und einen komplizierten Montagevorgang erfordert.

Der vorliegenden Erfindung liegt von daher die Aufgabe zugrunde, eine Klemmvorrichtung der gattungsgemäßen Art zu schaffen, die bei verringertem Raumbedarf einfacher herzustellen ist.

Die erfindungsgemäße Lösung besteht im wesentlichen darin, daß die Feder einstückig mit dem Klemmkäfig ausgebildet und von dessen Außenkontur an das Druckstück herangeführt ist. Die Herstellung einer derartigen Klemmvorrichtung ist insbesondere dadurch erheblich vereinfacht, daß die Montage einer gesonderten Feder für die Rückführung des Druckstückes in die Offenstellung im Inneren des Klemmkäfigs in Fortfall kommt. Demgegenüber verkompliziert sich die Herstellung des Klemmkäfigs durch die Anformung der Feder nur sehr unwesentlich, insbesondere auch deshalb, weil üblicherweise derartige Klemmkäfige als Stanz-Biegeteile ausgebildet sind, an denen die zusätzliche Ausbildung einer Feder auf sehr einfache Weise möglich ist. Die Anordnung ist auch außerordentlich platzsparend, da sich die Feder nun nicht mehr im inneren Aufnahmeraum des Käfigs befindet, sondern von der Außenkontur her, wo systembedingt entsprechender Platz zur Verfügung steht, an das Druckstück herangeführt ist.

Gemäß einer besonders bevorzugten Ausgestaltung ist das Druckstück ein länglicher, in seiner Offenstellung im wesentlichen parallel zur Einsteckaufnahme für den Leiter liegender Hebel, zu dem sich die angeformte Feder ihrerseits im wesentlichen parallel erstreckt und ihn mit einem abgewinkelten Endstück hintergreift. Dank dieser Ausgestaltung baut die Klemmvorrichtung in besonderem Maße schmal und kompakt, da sich Einsteckaufnahme, Klemmschraube, Druckstück und Feder räumlich sehr eng aneinander heranrücken lassen. Gemäß einer weiteren bevorzugten Ausgestaltung ist das Druckstück ein Doppelarmhebel und die Beaufschlagungszone der Klemmschraube und die Klemmzone bezüglich des anzuschließenden elektrischen Leiters sind an dem einen Arm des Doppelarmhebels und die Beaufschlagungszone der Feder an dem anderen Arm des Doppelarmhebels vorgesehen. Auch diese bauliche Ausgestaltung trägt zu einer kompakten platzsparenden Bauweise bei und hat darüber hinaus den weiteren erheblichen Vorteil, daß die Klemme des Leiters praktisch in einem direkten Kraftkurzschluß zwischen dem Wirkende der Klemmschraube, dem Druckstück, dem Leiter und der entsprechenden Gegenlagerfläche für den Leiter am Klemmkäfig erfolgt, insbesondere ohne direkten Zwischenschluß der Feder, deren Kraft nur über einen entsprechenden Hebelarm zur Drehachse einfließt. Damit ist selbst bei größer dimensionierten Klemmvorrichtungen jedweder Einfluß der Feder auf den Klemmvorgang in vorteilhafter Weise praktisch ausgestaltet.

Ein bevorzugtes Ausführungsbeispiel einer Klemmvorrichtung gemäß der Erfindung wird nachstehend unter Bezugnahme auf die Zeichnung näher beschrieben.
Es zeigen
- Figur 1: eine teilweise gebrochene Seitenansicht einer Klemmvorrichtung gemäß der Erfindung mit Illustration unterschiedlicher Stellungen der betroffenen Wirkelemente,
- Figur 2: eine Draufsicht auf die Klemmvorrichtung nach Figur 1.

Die Klemmvorrichtung beinhaltet einen Klemmkäfig 1, der in bekannter Weise als Stanz-Biegeteil aus Blech geformt ist, wobei aus dem Zuschnitt im oberen Bereich ein Überlappungsteil 2 gebildet ist, das mit einem Gewinde 3 versehen ist, in das die Klemmschraube 4 eingeschraubt ist. In dem Klemmkäfig 1 ist eine Einsteckaufnahme 5 für einen hier einzustekkenden, anzuschließenden elektrischen Leiter 6 gebildet. Zur Festsetzung des eingesteckten elektrischen Leiters 6 ist in dem Klemmkäfig 1 ein Druckstück 7 drehbar gelagert, das im dargestellten Ausführungsbeispiel als länglicher Hebel, insbesondere Doppelarmhebel ausgebildet ist, dessen Drehachse 8 im unteren, dem Eintritt der Klemmschraube 4 abgewandten Endbereich des Klemmkäfigs 1 liegt. Das Druckstück 7 wird durch Einschrauben der Klemmschraube 4 von derem unteren Wirkende längs einer Beaufschlagungszone 9 beaufschlagt. Da das Druckstück länglich und im wesentlichen parallel zur Einsteckaufnahme 5 des Klemmkäfigs 1 orientiert ist, drückt das Druckstück 7 dann umgehend und unmittelbar den eingesteckten Leiter mit einer entsprechenden Klemmzone 10 beispielsweise gegen einen im Klemmkäfig 1 vorgesehenen Stromschienenabschnitt 11. Dadurch, daß die Beaufschlagungsfläche 9 am Druckstück 7 einen relativ großen Abstand zur Drehachse 8 haben kann, ergibt sich eine gute Leiteranpressung bei kleiner Schraubkraft selbst dann, wenn die Achse der Klemmschraube 4 nur wenig versetzt zur Drehachse 8 des Druckstückes 7 verläuft. Zur von der Stellung der Klemmschraube 4 abhängigen Zwangsführung des Druckstückes 7 und insbesondere für seine die Leitereinsteckung erleichternde automatische Rückführung in die Offenstellung ist eine Feder 12 vorgesehen, die in baulich einfacher Weise unmittelbar an den Klemmkäfig 1 angeformt ist, und zwar, wie im dargestellten Ausführungsbeispiel gezeigt, zweckmäßig an den oberen, das Gewinde 3 für die Klemmschraube 4 aufweisenden Überlappungsteil 2 des Klemmkäfigs 1. Die Feder 12 ist dabei von der Außenkontur des Klemmkäfigs 1 an das Druckstück 7 herangeführt. Besonders zweckmäßig verläuft dabei die Feder 12 von ihrem oberen Anformungsbereich zunächst im wesentlichen parallel zu dem länglichen Druckstück 7 und sie untergreift dieses dann mit einem abgewinkelten Ende 13. Auf diese Weise liegt die Beaufschlagungszone 14 des Druckstückes 7 für die Feder 12 auf der gegenüberliegenden Seite der Drehachse 8, bezogen auf die Beaufschlagungsfläche 9 für die Klemmschraube 4 und bezogen auf die Klemmzone 10 für den anzuschließenden Leiter 6 an diesem Druckstück 7. Bei der Klemmung des anzuschließenden elektrischen Leiters 6 bedeutet dieses einen direkten Kraftschluß vom entsprechenden Wirkende der Klemmschraube 7 über den oberen Teil des Druckstückes 7, eben den Leiter 6 und schließlich die Stromschiene 11, insbesondere unter Ausschluß der Feder 12. Die Feder 12 wird beim Verschwenken des Druckstückes 7 im Sinne der Leiteranklemmung vom der Klemmzone gegenüberliegenden Endbereich des Druckstückes unter entsprechender Anspannung ein wenig nach außen gespreizt, wobei diese kleine Abspreizung, auch in Verbindung mit der relativ großen Länge der sich parallel zum Druckstück 7 erstreckenden Feder 12 völlig aufreicht, in Verbindung mit dem Hebelarm, der zwischen der Beaufschlagungszone 14 und der Drehachse 8 besteht, das Druckstück 7 beim Zurückschrauben der Klemmschraube 4 dieser unter Freigabe des elektrischen Leiters 6 bis in seine Offenstellung folgen zu lassen.

## Patentansprüche

1. Klemmvorrichtung mit einem Klemmkäfig (1), in den eine Klemmschraube (4) im wesentlichen parallel zu einer im Klemmkäfig (1) vorgesehenen Einsteckaufnahme (5) für einen anzuschließenden elektrischen Leiter (6) eingeschraubt ist, und mit einem Druckstück (7) das in dem Klemmkäfig (1) in Richtung auf den eingelegten elektrischen Leiter (6) im Sinne seiner Klemmung drehbar gehalten ist und in die Wegbahn der Klemmschraube (4) ragt, die auf das Druckstück (7) im Sinne der Leiterklemmung einwirkt, wobei auf das Druckstück (7) ferner eine Feder (12) im Sinne seiner Rückführung in die Offenstellung der Klemmvorrichtung einwirkt, **dadurch gekennzeichnet,** daß die Feder (12) einstückig mit dem Klemmkäfig (1) ausgebildet und von dessen Außenkontur an das Druckstück (7) herangeführt ist.

2. Klemmvorrichtung nach Anspruch 1, dadurch gekennzeichnet, daß das Druckstück (7) ein länglicher, in seiner Offenstellung im wesentlichen parallel zur Einsteckaufnahme (5) liegender Hebel ist, zu dem sich die an den Klemmkäfig (1) angeformte Feder (12) ihrerseits im wesentlichen parallel erstreckt und ihn mit einem abgewinkelten Endstück (13) hintergreift.

3. Klemmvorrichtung nach Anspruch 2, dadurch gekennzeichnet, daß das Druckstück ein Doppelarmhebel ist und die Beaufschlagungszone (9) der Klemmschraube (4) und die Klemmzone (10) bezüglich des anzuschließenden elektrischen Leiters (6) an dem einen Arm des Doppelarmhebels und die Beaufschlagungszone (14) der Feder (12) an dem anderen Arm des Doppelarmhebels vorgesehen ist.

4. Klemmvorrichtung nach einem oder mehreren der vorhergehenden Ansprüche, dadurch gekennzeichnet, daß die Feder (12) an dem oberen, das Gewinde (3) für die Klemmschraube (4) aufweisenden Bereich (2) des Klemmkäfigs (1) angeformt ist.

## Claims

1. A clamping device comprising a clamping cage (1) into which a clamping screw (4) is screwed substantially parallel to an insertion receiving bans (5) provided in the clamping cage (1) for an electrical conductor (6) to be connected thereto, and a pressure member (7) which is carried in the clamping cage (1) rotatably in a direction towards the inserted electrical conductor (6) for the purpose of clamping thereof and projects into the path of movement of the clamping screw (4) which acts on the pressure member (7) in the direction of the conductor clamping effect, wherein a spring (12) also acts on the pressure member (7) in the direction of returning it into the open position of the clamping device, characterised in that the spring (12) is formed integrally with the clamping cage (7) and extends from the outside contour thereof to the pressure member (7).

2. A clamping device according to claim 1 characterised in that the pressure member (7) is an elongate lever which in its open position is disposed substantially parallel to the insertion receiving means (5) and in relation to which the spring (12) formed on the clamping cage (1) in turn extends substantially parallel and engages behind it with an angled end portion (13).

3. A clamping device according to claim 2 characterised in that the pressure member is a double-armed lever and the engagement region (9) of the clamping screw (4) and the clamping region (10) in relation to the electrical conductor (6) to be connected are provided on the one arm of the double-armed lever and the engagement region (14) of the spring (12) is provided on the other arm of the double-armed lever.

4. A clamping device according to one or more of the preceding claims characterised in that the spring (12) is formed on the upper region (2) of the clamping cage (1), which region has the screwthread (3) for the clamping screw (4).

## Revendications

1. Dispositif de serrage comportant une cage de serrage (1) dans laquelle est vissée une vis de serrage (4), sensiblement parallèle à un logement d'insertion (5), prévu dans la cage de serrage (1), pour un conducteur électrique (6) à raccorder, et comportant une pièce de pression (7) qui est maintenue tournante dans le sens de son serrage, en direction du conducteur électrique (6) inséré et qui s'engage dans la trajectoire de la vis de serrage (4) qui agit sur la pièce de pression (7) dans le sens du serrage du conducteur, un ressort (12) agissant en outre sur la pièce de serrage, dans le sens de son rappel dans la position ouverte du dispositif de serrage, caractérisé en ce que le ressort (12) est réalisé d'une seule pièce avec la cage de serrage (1) et est rapproché de la pièce de pression (7), par le contour extérieur de la cage de serrage.

2. Dispositif de serrage selon la revendication 1, caractérisé en ce que la pièce de pression (7) est un levier allongé, dans sa position ouverte, sensiblement parallèle au logement d'insertion (5), le ressort (12), formé sur la cage de serrage (1), s'étendant de son côté sensiblement parallèlement à ce levier et passant derrière lui par un embout (13) coudé.

3. Dispositif de serrage selon la revendication 2, caractérisé en ce que la pièce de pression est un levier à deux bras et en ce que la zone de sollicitation (9) de la vis de serrage (4) et la zone de serrage (10) par rapport au conducteur électrique (6) à raccorder, est prévue sur un bras du levier à deux bras et la zone de sollicitation (14) du ressort (12), sur l'autre bras du levier à deux bras.

4. Dispositif de serrage selon une ou plusieurs des revendications précédentes, caractérisé en ce que le ressort (12) est formé sur la région supérieure de la cage de serrage (1), présentant le taraudage (3) pour la vis de serrage (4).
